# EUROPÄISCHE PATENTSCHRIFT

(11) **EP 1 785 174 B1**
(45) Veröffentlichungstag und Bekanntmachung des Hinweises auf die Patenterteilung: **06.08.2008**
(21) Anmeldenummer: 06021126.5
(22) Anmeldetag: 09.10.2006
(51) Int. Cl.: A63G 1/24

(54) **Rundfahrgeschäft**
Amusement ride
Manège forain

(30) Priorität: 14.11.2005 DE 102005054527
(43) Veröffentlichungstag der Anmeldung: 16.05.2007
(73) Patentinhaber: Mack Rides GmbH & Co. KG, 79183 Waldkirch (DE)
(72) Erfinder: Keller, Jan-Peter, 77955 Ettenheim-Münster (DE)
(74) Vertreter: Patentanwälte Westphal, Mussgnug & Partner

(56) Entgegenhaltungen:
- CH-A- 145 182
- US-A- 1 549 927
- US-A- 3 034 785
- US-A- 5 114 154
- US-A1- 2004 116 194

## Beschreibung

Die Erfindung bezieht sich auf ein Rundfahrgeschäft der im Oberbegriff des Patentanspruchs 1 angegebenen Art.

Vergnügungsanlagen beziehungsweise -geräte, die der Belustigung und Unterhaltung von Personen dienen, sind in Vergnügungsparks und auf Jahrmärkten seit langem in Gebrauch.

Neben Achterbahnen, Karussells und anderen derartigen Fahrgeschäften sind insbesondere auch Rundfahrgeschäfte bekannt, bei welchen die Fahrgäste mittels Eingriffsmechanismen den Bewegungsablauf beeinflussen.

Ein solches Rundfahrgeschäft ist zum Beispiel ein Karussell, bei welchem in Form von Flugzeugen ausgestattete Gondeln mittels eines Drehantriebs um eine zentrale Dekorationssäule rotieren. Diese in der Regel mit zwei Fahrgästen zu besetzenden Gondeln können mittels einer pneumatischen Steuervorrichtung wie ein Flugzeug in ihrer Bahnhöhe verändert werden. Man nennt sie darum auch "Pressluftflieger".

Aus US 2004/0116194 A1 ist ein Rundfahrgeschäft der im Oberbegriff des Patentanspruchs 1 genannten Art bekannt.

Bei diesem Rundfahrgeschäft sind mit einer zentralen Drehachse, welche gleichzeitig eine Dekorationssäule trägt, über Gestänge Fahrzeuge verbunden. Auf diesen Fahrzeugen sind in Form von Schrägaufzügen ausgebildete, zur Dekorationssäule schräg geneigte Leitern vorgesehen, auf welchen Gondeln mit Spritzeinrichtungen für wenigstens zwei Fahrgäste angeordnet sind.

Jede Gondel besitzt einen eigenen Antrieb, der von einem Fahrgast gesteuert werden kann, so dass die Gondeln unterschiedliche Positionen zur Dekorationssäule einnehmen können.

Ein derartiges Rundfahrgeschäft bietet ein hohes Maß an Interaktivität, da die Fahrgäste zum einen während des Betriebes die Position der Gondeln verändern und zum andern die Wasserschießvorrichtung bedienen müssen, um ein bestimmtes Ziel in der Dekorationssäule treffen zu können.

Allerdings ist die Mechanik dieses Rundfahrgeschäftes mit ihren einzelnen Fahrzeugen und den auf diesen montierten Gondeln mit eigenen Antrieben noch recht aufwändig und damit kostspielig und reparaturanfällig.

Der vorliegenden Erfindung liegt die Aufgabe zu Grunde, den Antriebsmechanismus eines derartigen Rundfahrgeschäftes zu vereinfachen und zu verbessern.

Gelöst wird diese Aufgabe nach dem Vorschlag gemäß Patentanspruch 1 dadurch, dass der Drehantrieb einen Kreisring mit einer flachkegligen Ringscheibe antreibt, auf deren Oberfläche in Richtung auf die Dekorationssäule ansteigende Führungen für die Gondeln angeordnet sind.

Hierbei wird die Gegenkraft, die vom Fahrgast beim Betätigen des Antriebs zu überwinden ist, durch die in Richtung auf die Dekorationssäule ansteigende Führung, die von der flachkegligen Ringscheibe realisiert ist, erzeugt.

Nach Anspruch 2 stützen sich vorteilhafterweise die Gondeln mit Laufrädern auf der Oberfläche der Ringscheibe ab, wobei die Oberfläche selbst die Führungsbahn bildet oder gesonderte Führungseinrichtungen aufweist.

Solche Führungseinrichtungen können gemäß Anspruch 3 Schienen mit U-förmigem Querschnitt sein.

Bei steiler ansteigenden Führungen oder größeren Fliehkräfte kann es gemäß Anspruch 4 zweckmäßig sein, die Laufräder mit jeweils einem Zahnkranz auszustatten, welcher in eine Zahnstange der Führungen eingreift.

Eine besonders zweckmäßige und robuste Konstruktion ergibt sich, wenn nach dem Vorschlag gemäß Anspruch 5 jede Gondel mit einer etwa in Umfangsrichtung der Ringscheibe verlaufenden Deichsel verbunden ist, die um eine auf der Scheibe befindliche Drehachse verschwenkbar ist. Diese Deichselverbindung gewährleistet zusammen mit der oben erläuterten Führung, dass sich die Gondeln bei unterschiedlichen Rotationsgeschwindigkeiten sicher durch den vom Fahrgast zu betätigenden Mechanismus in den Mittelpunkt, also gegen die Dekorationssäule, bewegen lassen. Die Steigung der Führung gewährleistet ferner, dass die Gondeln beim Anhalten des Fahrgeschäftes sicher in die Ausgangslage zurückkehren.

Konstruktive Gestaltungen des vom Fahrgast zu betätigenden Antriebs sind mit den Ansprüchen 6 und 7 gekennzeichnet.

Die Ausgestaltung der von einem der Fahrgäste zu betätigenden Wasserspritzeinrichtung ist Gegenstand der Ansprüche 8 bis 14.

Wie eingangs erwähnt, ist jede Gondel mit einer von einem der Fahrgäste zu betätigenden Wasserspritzeinrichtung ausgestattet.

Jede Wasserspritzeinrichtung ist nach dem Vorschlag gemäß Anspruch 8 mit einem Wassertank verbunden, der vorzugsweise an der Ringscheibe unmittelbar montiert ist.

Zur Verbesserung der Interaktion zwischen den Fahrgästen ist mit Anspruch 9 vorgeschlagen, die zentrale Dekorationssäule mit wasserempfindlichen Sensoren auszustatten, welche bei Beschuss mit einem Wasserstrahl ein Aggregat aktivieren.

Ein solches Aggregat kann zum Beispiel gemäß Anspruch 10 eine Wasserspritzeinrichtung sein, welche auf die Fahrgäste gerichtete Wasserstrahlen erzeugt.

Zur weiteren Verbesserung des Spieleffektes sind gemäß Anspruch 11 die Wasserspritzeinrichtungen so ausgelegt, dass sie nur einen eng begrenzten Wasserstrahl erzeugen können, dessen Reichweite darüber hinaus kleiner als der maximale Abstand der Gondel von der Dekorationssäule ist. Diese Auslegung bedingt, dass der vom Fahrgast auslösbare Wasserstrahl in der Ausgangsposition der Gondel nur den unteren Rand der Dekorationssäule erreichen kann, in welchem sich zum Beispiel keine Ziele befinden. Folglich muss einer der Fahrgäste durch Betätigen des Antriebes dafür sorgen, dass die Gondel näher an die Dekorationssäule heranbewegt wird, um aus dieser Position mit dem Wasserstrahl ein Ziel zu treffen. Ist dieses Ziel, wie mit Anspruch 9 vorgeschlagen, ein wasserempfindlicher Sensor, der bei Beschuss selbst einen Wasserstrahl auslöst, und will der Fahrgast ein Nasswerden verhindern, muss er die Gondel aus der erreichten Position rasch absinken lassen. Dies bedeutet aber, dass, um erneut ein Ziel zu erreichen, der Fahrgast die Gondel durch manuelle Betätigung gegen die Dekorationssäule fahren muss.

Dieses Wechselspiel lässt sich noch dadurch verfeinern und interessanter gestalten, wenn, wie mit Anspruch 12 vorgeschlagen, der Drehantrieb für das Fahrgeschäft und/oder die Wasserspritzeinrichtung der Dekorationssäule programmgesteuert sind.

Maßnahmen zur Wasserzu- und -ableitung sind mit den Ansprüchen 13 und 14 gekennzeichnet.

Die Erfindung ist nachstehend anhand eines in den Zeichnungen dargestellten Ausführungsbeispieles im Einzelnen erläutert.

Übrigen anhand des Ausführungsbeispieles nachstehend im Einzelnen erläutert.

Die schematischen Zeichnungen zeigen:
- Figur 1: Teilweise geschnittene Seitenansicht eines Ausführungsbeispiels des erfindungsgemäßen Fahrgeschäftes,
- Figur 2: Aufsicht des Fahrgeschäftes gemäß Figur 1,
- Figur 3: Vergrößerte Detailaufsicht aus Figur 2 und
- Figur 4: Hydraulikkreislauf für den Gondelantrieb.

Figur 1 lässt den grundsätzlichen Aufbau des erfindungsgemäßen Fahrgeschäftes erkennen.

Dieses weist einen von Reibrädern 12 angetriebenen Kreisring 10 auf, der von Stützrollen 13 getragen ist. Die Oberseite des Kreisrings 10 ist mit einer flachkegligen Ringscheibe 11 ausgestattet. Auf ihrer Oberfläche 11a sitzen Gondeln 20 mit ihren Laufrädern 21 auf, welche, wie nachstehend erläutert ist, zwischen den Positionen 20 und 20' in Richtung des Doppelpfeils b verfahren werden können. Endanschläge, zum Beispiel der Anschlag 15 der zylindrischen Begrenzungswand 14, begrenzen den Fahrweg der Gondeln 20.

Der Drehring 10 mit Ringscheibe 11 und den auf diesem angeordneten Gondeln 20 wird mittels eines nicht dargestellten, vorzugsweise programmgesteuerten Drehantriebes in Richtung des Pfeils a in Drehung um die zentrale Dekorationssäule 30 versetzt.

Die Gondeln 20 können jeweils zwei Fahrgäste A und B aufnehmen. Der erste Fahrgast A sorgt, wie weiter unten erläutert, für die Positionierung der Gondel 20 auf der Ringscheibe 11. Der zweite Fahrgast B ist zuständig für die Bedienung einer an der Gondel 20 vorgesehenen Wasserspritzeinrichtung 22. Diese Wasserspritzeinrichtung 22 erzeugt einen auf die Dekorationssäule 30 ausgerichteten Wasserstrahl 23, der die Dekorationssäule 30 jedoch nur dann erreicht, wenn die Gondel eine obere, der Dekorationssäule 30 näher gelegene Position, zum Beispiel 20', erreicht hat. Um dies zu realisieren, sollte der von der Wasserspritzeinrichtung 22 erzeugbare Strahl 23 eng begrenzt und seine Reichweite kleiner als der maximale Abstand der Gondel 20 von der Dekorationssäule 30 sein.

Der obere Säulenbereich 31 ist bei dem Ausführungsbeispiel mit vielen, zum Beispiel wasserempfindlichen Sensoren ausgestattet. Diese Sensoren dienen der Steuerung nicht dargestellter, am Säulenbereich 31 vorgesehener Spritzeinrichtungen, welche bei Beschuss durch einen Wasserstrahl 23' ihrerseits auf die Fahrgäste A, B gerichtete Wasserstrahlen 32 oder 33 auslösen.

Das von den Wasserspritzeinrichtungen 22 abgegebene Wasser wird über die Oberfläche der Dekorationssäule 30 in Richtung der Pfeile 35 einer zentralen Sammelleitung 34 zugeführt, die mit einem nicht dargestellten Schmutzwasserkanal verbunden ist. Hierdurch wird vermieden, dass das verschmutzte Spritzwasser in den Kreislauf zurückgelangt.

In nicht dargestellter Weise sind die Wasserspritzeinrichtungen 22 mit Wassertanks verbunden, welche innerhalb der Ringscheibe 11 untergebracht sind. Diese Wassertanks können über auf der Oberfläche 11a der Ringscheibe 11 mündende Öffnung im Stillstand des Fahrgeschäftes mit Wasser gefüllt werden. Besonders dekorativ ist die Befüllung, wenn dass Wasser mittels an der Dekorationssäule vorgesehener Düsen im freien, bogenförmigen Strahl eingebracht wird.

Die Aufsicht gemäß Figur 2 lässt die Vielzahl der auf der Ringscheibe montierten Gondeln, beim Ausführungsbeispiel zehn Gondeln, erkennen. Beim Stillstand des Fahrgeschäfts befinden sie sich nahe dem äußeren Rand in der mit 20 bezeichneten Position. In dieser Position können die Türen 24, wie mit dem Pfeil f angedeutet, geöffnet werden, so dass die Fahrgäste A und B aussteigen und neue Fahrgäste C aus dem Anstellbereich einsteigen können.

Die vergrößerte Detaildarstellung gemäß Figur 3 zeigt die Konstruktion und den Bewegungsablauf der Gondeln 20 im Detail.

Jede Gondel 20 ist über eine Deichsel 25 mit einer Drehachse 26 gelenkig verbunden, so dass sie entsprechend dem Doppelpfeil d zwischen der Position 20 und 20' verfahren werden kann. Mit ihrem Laufrad 21 liegt sie hierbei auf der kreissegmentförmigen Führungsbahn 16 auf.

Innerhalb der Gondel 20 ist zum einen die Wasserspritzeinrichtung 22 vorgesehen, die von einem Fahrgast zu bedienen ist.
Der andere Fahrgast hat zum anderen die mit 27 bezeichnete Handpumpe für den Gondelantrieb zu betätigen.

Eine Möglichkeit für den Gondelantrieb und seine Steuerung ist mit dem schematischen Schaltbild gemäß Figur 4 veranschaulicht.

Dem Antrieb des Gondellaufrades 21 dient ein Kettenantrieb mit den Kettenrädern 47 und 49 und der Kette 48, welcher von dem hydraulischen Zylinder 42 mittels der Zahnstange 45 und dem mit dem Kettenrad 47 verbundenen Zahnrades 46 angetrieben wird. Die in Richtung des Doppelpfeils g bewegbare Zahnstange 45 treibt die in Richtung des Pfeils e umlaufende Kette 48 und mit dieser das Laufrad 21 in Richtung des Doppelpfeils h an.
Die Betätigung des Zylinders 42 erfolgt mittels der Handpumpe 27, die im Hydraulikkreis 40 angeordnet ist und über ein Rückschlagventil 41 mit dem Druckzylinder 42 in Verbindung steht. Die im Hydraulikkreislauf 40 vorgesehene verstellbare Drossel 43 bewirkt, dass Öl aus dem Zylinder 42 in den Öltank 44 zurückgeführt und damit der Druck im Zylinder 42 abgebaut wird, so dass die Gondel 22 in ihre Ausgangsposition zurückfährt. Um dies zu verhindern muss einer der beiden Fahrgäste permanent die Pumpe 27 mittels eines in Richtung des Doppelpfeils d bewegbaren Pumpenarmes 28 betätigen.

Mit dieser Anordnung wird eines der Spielziele erreicht, nach welchem der Fahrgast durch stetiges Pumpen die Gondel in eine gewünschte Position bringen und in dieser halten muss. Durch Beschleunigen der Rotationsgeschwindigkeit des Fahrgeschäftes wird darüberhinaus der Druckverlust erhöht, was dazu führt, dass der Fahrgast mit größerem Arbeitsaufwand die Gondel verfahren oder in ihrer Position halten muss.

Es versteht sich, dass im Sinne der erfindungsgemäßen Lösung andere Betätigungsmechanismen, zum Beispiel rein pneumatisch oder hydraulisch arbeitende Vorschubeinrichtungen, geeignet sind.

Bezugszeichenliste
- 10: Kreisring
- 11: Ringscheibe
- 11a: Oberfläche der Ringscheibe
- 12: Reibradantrieb
- 13: Stützrollen
- 14: Zylindrische Begrenzungswand
- 15: Anschlag
- 16: Führung

- 20: Gondel
- 21: Laufrad
- 22, 22': Wasserspritzeinrichtung
- 23, 23': Wasserstrahl
- 24: Tür
- 25, 25': Deichsel
- 26: Drehachse
- 27: Handpumpe
- 28: Pumpenarm

- 30: Dekorationssäule
- 31: Säulenbereich mit Zielen
- 32, 33: Wasserstrahl der Ziele
- 34: Sammelleitung
- 35: Schmutzwasser

- 40: Hydraulikkreis
- 41: Rückschlagventil
- 42: Zylinder
- 43: Drossel
- 44: Öltank
- 45: Zahnstange
- 46: Zahnrad
- 47: Kettenrad
- 48: Kette
- 49: Kettenrad

- A: Erster Fahrgast
- B: Zweiter Fahrgast
- C: Fahrgäste im Anstellbereich
- a: Drehrichtung des Fahrgeschäftes
- b: Verschiebeweg der Gondel
- c: Verschwenkwinkel
- d: Schwenkbewegung des Pumpenarms 28
- e: Umlaufrichtung der Kette 48
- f: Öffnungswinkel der Tür 24
- g: Zahnstangenbewegung
- h: Laufraddrehung

## Patentansprüche

1. Rundfahrgeschäft mit einer zentralen Dekorationssäule (30) und einem Drehantrieb, mit welchem über Gestänge Gondeln (20) für wenigstens zwei Fahrgäste (A,B) verbunden sind, welche mittels eines von einem der Fahrgäste (A,B) betätigbaren Antriebs gegen die Dekorationssäule (30) etwa radial verschiebbar sind und in welchen auf die Dekorationssäule (30) ausrichtbare, von einem der Fahrgäste (A,B) betätigbare Wasserspritzeinrichtungen (22) vorgesehen sind
**dadurch gekennzeichnet, dass** der Drehantrieb einen Kreisring (10) mit einer flachkegeligen Ringscheibe (11) antreibt, auf deren Oberfläche (11a) in Richtung auf die Dekorationssäule (30) ansteigende Führungen (16) für die Gondeln (20) angeordnet sind.

2. Rundfahrgeschäft nach Anspruch 1,
**dadurch gekennzeichnet, dass** die Gondeln (20) mit Laufrädern (21) ausgestattet sind, welche auf beziehungsweise in den Führungen (16) der Ringscheibe (11) abrollen.

3. Rundfahrgeschäft nach Anspruch 2,
**dadurch gekennzeichnet, dass** die Führungen (16) als Schienen mit U-förmigem Querschnitt ausgebildet sind.

4. Rundfahrgeschäft nach Anspruch 2 oder 3,
**dadurch gekennzeichnet, dass** die Laufräder einen Zahnkranz aufweisen, welcher in Zahnstangen der Führungen eingreifen.

5. Rundfahrgeschäft nach einem der Ansprüche 2 bis 4,
**dadurch gekennzeichnet, dass** jede Gondel (20) mit einer etwa in Umfangsrichtung der Ringscheibe (11) verlaufenden Deichsel (25) verbunden ist, die um eine auf der Ringscheibe (11) befindliche Drehachse (26) verschwenkbar ist.

6. Rundfahrgeschäft nach einem der Ansprüche 2 bis 5,
**dadurch gekennzeichnet, dass** die Laufrolle (21) mittels eines vom Fahrgast (A) zu betätigenden Antriebs, vorzugsweise mittels einer hydraulischen beziehungsweise einer pneumatischen Handpumpe (27), in Drehung versetzbar ist.

7. Rundfahrgeschäft nach Anspruch 6,
**dadurch gekennzeichnet, dass** der Zylinder der Handpumpe (27) in einem geschlossenen Hydraulik- oder Pneumatikkreislauf (40) angeordnet ist, in welchem eine vorzugsweise verstellbare Drossel (43) vorgesehen ist, mit welcher der Druck im Zylinder der Handpumpe (27) abbaubar ist.

8. Rundfahrgeschäft nach einem der Ansprüche 1 bis 7,
**dadurch gekennzeichnet, dass** die Wasserspritzeinrichtungen (22) mit einem vorzugsweise an der Ringscheibe (22) montierten Wassertank verbunden sind.

9. Rundfahrgeschäft nach einem der Ansprüche 1 bis 8,
**dadurch gekennzeichnet, dass** die zentrale Dekorationssäule (30) mit wasserempfindlichen Sensoren ausgestattet ist, welche bei Beschuss mit einem Wasserstrahl ein Aggregat aktivieren.

10. Rundfahrgeschäft nach Anspruch 9,
**dadurch gekennzeichnet, dass** das Aggregat eine Wasserspritzeinrichtung ist, welche auf die Fahrgäste (A, B) gerichtete Wasserstrahlen (31, 32) erzeugt.

11. Rundfahrgeschäft nach Anspruch 8, 9 oder 10,
**dadurch gekennzeichnet, dass** der von der Wasserspritzeinrichtung (22) erzeugbare Wasserstrahl (23) eng begrenzt und seine Reichweite kleiner als der maximale Abstand der Gondel (20) von der Dekorationssäule (30) ist.

12. Rundfahrgeschäft nach einem der Ansprüche 1 bis 11,
**dadurch gekennzeichnet, dass** der Drehantrieb für den Kreisring und/oder die Wasserspritzeinrichtungen der Dekorationssäule (30) programmierbar sind.

13. Rundfahrgeschäft nach einem der Ansprüche 8 bis 12,
**dadurch gekennzeichnet, dass** das verspritzte Wasser (35) unterhalb des Fahrgeschäftes mit einer Sammelleitung (34) aufgefangen wird, welche mit einem Schmutzwasserkanal verbunden ist.

14. Rundfahrgeschäft nach einem der Ansprüche 8 bis 13,
**dadurch gekennzeichnet, dass** die Wassertanks auf der Oberfläche (11a) der Ringscheibe (11) mündende Öffnungen aufweisen, in welche bei Stillstand des Fahrgeschäfts vermittels Düsen, die an der Dekorationssäule (30) vorgesehen sind, Wasser im freien Strahl eingebracht wird.

## Claims

1. Amusement ride with a central decorative pillar (30) and a rotary drive, to which gondolas (20) for at least two passengers (A, B) are connected via rods, it being possible for one of the passengers (A, B), by means of a drive, to move said gondolas, wherein water spray devices (22), which can be aligned up with the decorative pillar (30) and controlled by one of the passengers (A, B) are provided, approximately radially towards the decorative pillar (30), **characterized in that** the rotary drive propels a circular ring (10) with a flat-tapered ring wheel (11), on whose surface (11a) guides (16) for the gondolas (20) are disposed in the direction of the decorative pillar (30)

2. Amusement ride according to claim 1, **characterized in that** the gondolas (20) are equipped with castors (21), which run on or in the guides (16) of the ring wheel (11).

3. Amusement ride according to claim 2, **characterized in that** the guides (16) are embodied as rails with a U-shaped cross section.

4. Amusement ride according to claim 2 or 3, **characterized in that** the castors comprise a toothed rim, which engages in toothed racks of the guides.

5. Amusement ride according to anyone of claims 2 to 4 **characterized in that** each gondola (20) is connected to a drawbar (25), which runs approximately in the circumferential direction of the ring wheel (11) and which can be pivoted about an axis of rotation (26) present on the ring wheel (11),

6. Amusement ride according to anyone of claims 2 to 5, **characterized in that** the castor (21) can be made to rotate by means of a drive, preferably by means of a hydraulic or a pneumatic hand pump (27) controlled by the passenger (A).

7. Amusement ride according to claim 6, **characterized in that** the cylinder of the hand pump (27) is arranged in a closed hydraulic or pneumatic circuit (40), in which a preferably adjustable throttle (43) is provided, so that the pressure in the cylinder of the hand pump (27) can be lowered.

8. Amusement ride according to anyone of claims 1 to 7, **characterized in that** the water spray devices (22) are connected to a water tank preferably mounted on the ring wheel (22).

9. Amusement ride according to anyone of claims 1 to 8,
**characterized in that**
the central decorative pillar (30) is equipped with water-sensitive sensors, which when struck by a water jet activate a power unit.

10. Amusement ride according to claim 9, **characterized in that** the power unit is a water spraying device, which produces water jets (31, 32) aimed at the passengers (A, B).

11. Amusement ride according to claim 8, 9 or 10, **characterized in that** the water jet (23) producible by the water spraying device (22) is narrowly limited and its range is less than the maximum distance of the gondola (20) from the decorative pillar (30).

12. Amusement ride according to anyone of claims 1 to 11, **characterized in that** the rotary drive for the circular ring and/or the water-spraying devices of the decorative pillar (30) are programmable.

13. Amusement ride according to anyone of claims 8 to 12, **characterized in that** the sprayed water (35) is caught underneath the amusement ride with a collecting pipe (34), which is connected to a waste water drain.

14. Amusement ride according to anyone of claims 8 to 13, **characterized in that** the water tanks on the surface (11a) of the ring wheel (11) comprise flow openings, into which when the amusement ride is at a standstill the free jet of water is introduced by means of nozzles, which are provided on the decorative pillar (30).

## Revendications

1. Manège forain comportant une colonne décorative centrale (30) et un moyen d'entraînement en rotation, des nacelles (20) pour au moins deux passagers (A, B) étant reliées par des barres à ce moyen d'entraînement, les nacelles pouvant être déplacées sensiblement radialement par rapport à la colonne décorative (30) par un moyen d'entraînement actionné par l'un des passagers (A, B), et la colonne décorative (30) comporte des installations de projection d'eau (22) qui peuvent être actionnées par l'un des passagers (A, B),
**caractérisé en ce que**
le moyen d'entraînement en rotation entraîne un anneau circulaire (10) ayant une couronne (11) en forme de cône aplati, dont la surface supérieure (11a) comporte des guides (16) pour les nacelles (20), ces guides remontant en direction de la colonne décorative (30).

2. Manège forain selon la revendication 1,
**caractérisé en ce que**
les nacelles (20) sont équipées de roues de roulement (21) qui roulent sur ou dans les guides (16) de la couronne (11).

3. Manège forain selon la revendication 2,
**caractérisé en ce que**
les guides (16) sont des rails à section en forme de U.

4. Manège forain selon l'une quelconque des revendications 2 ou 3,
**caractérisé en ce que**
les roues de roulement comportent une couronne dentée engrenant avec des crémaillères dans les guides.

5. Manège forain selon l'une quelconque des revendications 2 à 4,
**caractérisé en ce que**
chaque nacelle (20) est reliée à un timon (25) dirigé sensiblement dans la direction périphérique de la couronne (11), ce timon pouvant pivoter autour d'un axe de rotation (26) appartenant à la couronne (11).

6. Manège forain selon l'une quelconque des revendications 2 à 5,
**caractérisé en ce que**
le galet de roulement (21) est mis en rotation à l'aide d'un moyen d'entraînement actionné par le passager (A) de préférence à l'aide d'une pompe manuelle (27) hydraulique ou pneumatique.

7. Manège forain selon la revendication 6,
**caractérisé en ce que**
le cylindre de la pompe manuelle (27) est installé dans un circuit hydraulique ou pneumatique (40), fermé, muni d'un organe d'étranglement (43) de préférence réglable, permettant de réduire la pression dans le cylindre de la pompe manuelle (27).

8. Manège forain selon l'une quelconque des revendications 1 à 7,
**caractérisé en ce que**
les installations de projection d'eau (22) sont reliées à un réservoir d'eau installé de préférence sur la couronne (22).

9. Manège forain selon l'une quelconque des revendications 1 à 8,
**caractérisé en ce que**
la colonne décorative centrale (30) est équipée de capteurs sensibles à l'eau, qui activent une unité lorsqu'ils sont atteints par un jet d'eau.

10. Manège forain selon la revendication 9,
**caractérisé en ce que**
l'unité est une installation de projection d'eau qui génère des jets d'eau (31, 32) dirigés sur les passagers (A, B).

11. Manège forain selon l'une quelconque des revendications 8, 9, 10,
**caractérisé en ce que**
le jet d'eau (23) généré par l'installation de projection d'eau (22) est étroit et sa portée est inférieure à la distance maximale entre la nacelle (20) et la colonne décorative (30).

12. Manège forain selon l'une quelconque des revendications 1 à 11, **caractérisé en ce que**
l'entraînement en rotation de la couronne et/ou des installations de projection d'eau de la colonne décorative (30) est programmable.

13. Manège forain selon l'une quelconque des revendications 8 à 12,
**caractérisé en ce que**
l'eau projetée (35) est recueillie sous le manège à l'aide d'une conduite collectrice (34) reliée à un canal d'eau sale.

14. Manège forain selon l'une quelconque des revendications 8 à 13,
**caractérisé en ce que**
le réservoir d'eau comporte des orifices débouchant dans la surface supérieure (11a) de la couronne (11) et dans ces orifices, à l'arrêt du manège, des buses projettent de l'eau par jet libre vers la colonne décorative (30).
